# FASCICULE DE BREVET EUROPEEN

(11) **EP 4 416 432 B1**
(45) Date de publication et mention de la délivrance du brevet: **22.01.2025**
(21) Numéro de dépôt: 22799976.0
(22) Date de dépôt: 05.10.2022
(51) Int. Cl.: F24D 17/00, F24D 19/10, E03B 7/04, E03B 7/07

(54) **PERFECTIONNEMENT APPORTÉ À UN DISPOSITIF ET À UN PROCÉDÉ ASSOCIÉ POUR ÉCONOMISER L'ÉNERGIE CALORIFIQUE ET L'EAU DANS UNE INSTALLATION SANITAIRE**
VERBESSERUNG EINER VORRICHTUNG UND EINER DAZUGEHÖRIGEN METHODE ZUR EINSPARUNG VON WÄRMEENERGIE UND WASSER IN EINER SANITÄRANLAGE
IMPROVEMENT TO A DEVICE AND ASSOCIATED METHOD FOR SAVING HEAT ENERGY AND WATER IN A SANITARY INSTALLATION

(30) Priorité: 07.10.2021 FR 2110655; 14.02.2022 FR 2201293
(43) Date de publication de la demande: 21.08.2024
(73) Titulaire: Perrin, David, 88250 La Bresse (FR)
(72) Inventeur: Perrin, David, 88250 La Bresse (FR)
(74) Mandataire: Dennemeyer & Associates S.A.
(86) Numéro de dépôt international: PCT/IB2022/059493
(87) Numéro de publication internationale: WO 2023/057915

(56) Documents cités:
- WO-A1-2010/083644
- WO-A2-2017/216432
- FR-A1- 3 052 793

## Description

### Domaine technique.

L'invention se rapporte aux installations destinées à délivrer rapidement sans gaspillage l'eau chaude sanitaire aux points de puisage, par exemple des robinets ou des mitigeurs. L'invention concerne en particulier un dispositif et un procédé associé de régulation du débit d'eau chaude sanitaire dans ces installations.

### Technique antérieure.

Les numéros de figures et les repères à ces figures cités dans ce paragraphe « Technique antérieure » sont celles de la demande internationale WO2017216432.

La demande de brevet WO2017216432.décrit une installation destinée à délivrer rapidement, sans gaspillage l'eau chaude sanitaire aux points de puisage, par exemple des robinets ou des mitigeurs. Plusieurs modes de réalisation y sont représentés dont celui de la [Fig.2] (du wo2017216432) qui comporte des réducteurs de pression. Ce mode de réalisation par rapport aux deux autres modes de réalisation (Figures 3 et 4 du wo2017216432) optimise les économies d'énergie lorsque plusieurs circuits sont sollicités en même temps.

La [Fig.2] (du wo2017216432) montre un mode de fonctionnement qui utilise des réducteurs de pression (9) qui sont naturellement à pilotage interne, car l'information de pression est détectée dans le réducteur de pression ce qui permet d'avoir la pression souhaitée (par exemple 3 bars) au point de puisage. Le problème est que les réducteurs de pression génèrent des nuisances sonores gênantes pour les utilisateurs. Ces nuisances sonores ont deux origines distinctes : d'une part, elles proviennent du réducteur de pression (9) qui émet un sifflement désagréable à proximité de l'utilisateur, dû à la forte restriction du passage du fluide. D'autre part, du fait que le tuyau de petite section (3) est constamment soumis à la pression maximum, il reste rigide et transmet bien les sons et vibrations émis par la pompe et par le moteur, et plus particulièrement les pulsations de la pompe (les variations de débit) lorsqu'il s'agit d'une pompe à piston. Lorsque le tuyau est en contact avec les cloisons du bâtiment, le son est amplifié. Il est alors perceptible par l'entourage de l'utilisateur et peut facilement dépasser un seuil maximal fixé par des normes et réglementations.

Pour y remédier, il est tentant d'installer les réducteurs de pression en amont du circuit de petite section (3), loin des points de puisage. Il faut alors augmenter sensiblement la pression de consigne du réducteur à pilotage interne, pour prendre en compte les pertes de charge dans le circuit de petite section entre le réducteur et le point de puisage, afin d'avoir la pression requise (3 bars) aux points de puisage. Cependant cette solution ne permet pas de garantir une même pression (3 bars) au point de puisage dans tous les cas d'usage car les pertes de charges dans le circuit de petite section (3) dépendent notamment de la longueur des tuyaux mais aussi du débit. Donc déplacer en amont ces réducteurs de pression conventionnel empêcherait un fonctionnement de l'installation satisfaisant pour les utilisateurs.

### Exposé de l'invention.

Selon l'invention, le dispositif permettant de réguler la pression d'un circuit d'eau chaude sanitaire et en conséquence un débit d'eau chaude sortant d'au moins un point de puisage faisant partie d'une installation de distribution d'eau chaude sanitaire comportant au moins une source d'eau chaude mise sous pression par une pompe, au moins un circuit de tuyaux de petite section amenant l'eau chaude sous pression à au moins un point de puisage, et un système de régulation est caractérisé en ce que le système de régulation comporte un réducteur de pression placé en amont de chaque circuit d'eau chaude de petite section et en ce que le dispositif comporte des moyens pour déterminer la pression dans chaque tuyau de petite section au niveau du ou des point(s) de puisage et pour transmettre cette information de pression au réducteur de pression correspondant au(x) point(s) de puisage.

Pour plus de précision le terme « en amont de chaque circuit d'eau chaude de petite section » signifie en aval de la pompe, en série sur chaque circuit de distribution de petite section et éloigné du point de puisage. Lorsqu'il y a plusieurs circuits de petite section, les réducteurs de pressions sont idéalement regroupés et assemblés entre eux. Le système de régulation comporte plusieurs organes idéalement regroupés, formant un composant appelé module de régulation.

La valeur de consigne de la pression d'eau sanitaire à chaque point de puisage est de préférence de l'ordre de trois bars, quelque-soit le nombre de points de puisage en service.

Les premiers avantages du dispositif selon l'invention, sont multiples. Notamment lorsque plusieurs circuits de petite section sont sollicités en même temps, plusieurs utilisateurs peuvent obtenir de l'eau chaude sanitaire rapidement aux points de puisage quel que soit le débit demandé, sans gaspillage énergétique et sans nuisances sonores.

Le moyen pour déterminer la pression dans chaque tuyau de petite section au niveau de chaque point de puisage et pour transmettre cette information de pression au réducteur de pression correspondant au(x) point(s) de puisage peut être réalisé de différentes façons: l'information de pression au niveau de chaque point de puisage est soit détectée par un capteur de pression qui envoie un signal électrique via un fil ou tout autre moyen électronique aux réducteurs de pression correspondants, soit par un tuyau plein d'eau qui transmet la pression du point de puisage au réducteur de pression correspondant. Cette deuxième solution sera privilégiée dans des installations déjà pourvues de tuyaux traditionnels de plus grande section dans lesquels ou à l'extérieur desquels, les tuyaux de petite section cheminent. Ces circuits de tuyaux de plus grande section, plein d'eau transmettent l'information de pression des points de puisage aux réducteurs de pression correspondants en amont de chaque circuit d'eau chaude de petite section.

Selon un perfectionnement, ces tuyaux traditionnels de plus grande section sont pourvus chacun d'une électrovanne raccordée en dérivation. Quand ces électrovannes sont ouvertes une partie de l'eau sanitaire au niveau des points de puisage retourne des points de puisage vers l'amont, ce qui permet, premièrement de fournir l'eau chaude encore plus rapidement au point de puisage indépendamment du débit demandé par l'utilisateur, et deuxièmement de récupérer l'énergie thermique contenue dans les tuyauteries après chaque utilisation selon un procédé décrit ci-après.

L'invention concerne aussi un procédé mettant en oeuvre le dispositif ci-avant. Il comprend les étapes suivantes : Ouverture du point de puisage, détection de la demande d'eau chaude au point de puisage, l'ouverture automatisée de l'électrovanne engendrant une baisse de pression dans le tuyau traditionnel de plus grande section, l'ouverture complète du réducteur de pression permettant le transfert d'un débit d'eau chaude maximum dans le tuyau de petite section, l'arrivée de l'eau chaude au point de puisage et le retour d'une partie du débit via le tuyau de plus grande section à la source d'eau chaude, la fermeture automatisée de l'électrovanne, la régulation du débit dans le réducteur de pression durant toute la phase d'utilisation en fonction de la demande au point de puisage, la fermeture du point de puisage qui engendre une hausse de pression fermant complètement le réducteur de pression.

Selon une variante du dispositif et du procédé associé, présentée dans la description détaillée ci-après, les calories de l'eau chaude sanitaire renfermée dans les tuyaux après fermeture des points de puisage sont récupérées, ce qui améliore encore un peu plus les économies d'énergie et réduit le risque de prolifération des bactéries dans les conduits d'eau chaude sanitaire.

### Brève description des dessins

[Fig.1] est une vue schématique de l'installation de distribution d'eau chaude sanitaire équipée du dispositif de régulation selon l'invention.
[Fig.2] est une vue schématique d'une variante du dispositif de distribution d'eau chaude sanitaire, équipé de trois modules de régulation (5) selon l'invention.
[Fig.3] est un schéma des fonctions hydrauliques du module de régulation (5), visible aussi sur la [Fig.2].
[Fig.4] est une vue en coupe du réducteur de pression (90) selon l'invention.

### Description des modes de réalisations.

Le dispositif selon l'invention, schématisé sur la [Fig.1], utilise des réducteurs de pression spécifiques (90) placés en amont des tuyaux de petite section (5.2). Leur fonction n'est pas de réduire directement la pression comme le feraient des réducteurs de pression conventionnels. Les réducteurs de pression (90) selon l'invention utilisent un pilotage aval externe permettant de faire varier le débit dans les tuyaux de petite section (5.2), afin d'obtenir une pression réglable prédéterminée (exemple 3 bars) à leurs autres extrémités, au niveau du ou des point(s) de puisage (41).

Le réducteur de pression (90) a pour rôle de transformer l'information de pression en débit. Lorsque la pression au point de puisage (41) est en dessous de la pression de consigne, le débit augmente, et inversement lorsque la pression est au-dessus de la pression de consigne le débit diminue. Le réducteur de pression (90) fait partie intégrante du module de régulation (5)

L'ordre des éléments selon l'invention est le suivant : au moins une source d'eau chaude (20) mise sous pression par une pompe (2), au moins un module de régulation (5) comprenant au moins un réducteur de pression (90), au moins un tuyau de petite section (5.2), au moins un point de puisage (41).

Chaque circuit doit comporter un moyen (5.1) qui prélève l'information de pression au point de puisage (41) et qui la transmet instantanément au réducteur de pression (90) pour piloter son débit. Ce moyen est matérialisé sur les figures 2, 3 et 4 par un tuyau de commande (5.1) rempli d'eau.

Selon une variante de l'invention non détaillée dans ce descriptif, l'information de pression peut être transmise par un autre moyen (exemple : hertzien, mécanique, hydraulique ou électrique...).

Ce nouvel arrangement procure les avantages techniques suivants :
a. Le sifflement et les vibrations émis par les réducteurs de pression (90) situés dans la chaufferie ne dérangent pas les utilisateurs.
b. La pression dans le tuyau de petite section est tout d'abord réduite au niveau du réducteur de pression (90), puis elle décroit progressivement tout le long du parcours pour arriver à une pression standard prédéterminée (exemple : 3 bars) au(x) point(s) de puisage. Il n'y a donc jamais de forte pression à proximité des point(s) de puisage (41), et donc moins de danger pour les utilisateurs et les intervenants.
c. Le tuyau de petite section (5.2) qui est soumis à une pression moins importante reste plus souple. Il absorbe ainsi plus facilement les sons, les vibrations et/ou les pulsations de la pompe entendus ou ressentis au contact du tuyau.
d. Le raccordement au(x) point(s) de puisage s'effectue traditionnellement par le plombier sans se soucier de la haute pression en amont.
e. Le volume de métal du régulateur (9) de l'art antérieur, refroidit l'eau chaude à son contact avant d'arriver à l'utilisateur. Ce qui est néfaste à la fonction principale du dispositif (confort & économie d'eau et d'énergie). Selon l'invention, les modules de régulation centralisés (5) situés à proximité de la pompe sont maintenus chauds, ainsi que la pompe, pour ne pas refroidir l'eau lors de l'utilisation suivante.
f. L'empilage en sandwich des modules de régulation (5) est pratique pour l'installateur et pour effectuer la maintenance. Leur coût de production est aussi moins important que celui des régulateurs (9) de l'art antérieur.
g. Du fait de leur proximité avec les commodités de la chaufferie et du boitier de commande de la pompe, les modules de régulation (5) accueillent facilement les autres fonctionnalités décrites ci-après.

Les modules de régulation centralisés (5) développés spécifiquement pour cette application renferment préférentiellement quatre composants qui remplissent chacun une fonction à savoir :

Le réducteur de pression (90).

Une électrovanne (5.40) qui permet d'obtenir de l'eau chaude rapidement au point de puisage, indépendamment du débit demandé par l'utilisateur. Et qui permet de récupérer l'énergie thermique contenue dans les tuyauteries après chaque utilisation.

Un capteur de flux (5.15).

Une soupape de sécurité (5.36) qui évite que la haute pression n'endommage les composants du circuit basse pression (5.1 et 41) en cas de dysfonctionnement.

L'électrovanne (5.40) est raccordée d'un coté au circuit de commande (5.1) et de l'autre à la source d'eau chaude (20). Son ouverture produit deux effets : Premièrement, elle permet à l'eau provenant du tuyau de petite section (5.2) de retourner à la source (20), via le tuyau (5.1) (voir détail C1 et C3 [Fig.2]). Deuxièmement, la chute de pression qui en résulte dans le tuyau de commande (5.1) ouvre intégralement le passage du réducteur de pression (90), autorisant ainsi un débit maximum dans le tuyau de petite section (5.2), le débit maximum étant fonction de la pression d'alimentation de la pompe (2) et des pertes de charge dans le tuyau (5.2).

Le tuyau de petite section (5.2) doit donc avoir une section adaptée pour faire passer un débit maximum sans engendrer trop de pertes de charge.

Il est à noter que pour des raisons pratiques et économiques, le procédé utilise le tuyau de commande (5.1) pour renvoyer l'eau vers la source (20). Cependant, selon une variante non représentée qui produit le même effet, le procédé utilise un circuit raccordé d'un coté en amont et à proximité du ou des point(s) de puisage, et de l'autre à la source d'eau chaude, accueillant en série l'électrovanne (5.40).

Le fonctionnement du module de régulation, comprend les étapes suivantes :
a. Lorsqu'un point de puisage est sollicité, la baisse de pression transmise par le tuyau de commande (5.1), ouvre partiellement le passage du réducteur de pression (90).
b. Le capteur de débit (5.15) du circuit sollicité détecte le flux d'eau.
c. Afin que l'eau chaude mise sous pression par la pompe (2) circule rapidement dans le tuyau de petite section (5.2) et alimente ainsi plus rapidement l'utilisateur en eau chaude, l'électrovanne (5.40) s'ouvre pendant plusieurs secondes.
d. Ce qui a pour conséquence d'ouvrir intégralement le passage du réducteur de pression (90), autorisant un débit d'eau chaude maximum en direction de la source (20).
e. Une partie du débit parvient à l'utilisateur en fonction de sa demande et l'autre retourne à la source d'eau chaude (voir détail C1 [Fig.2]) via le tuyau (5.1).
f. Après un temps suffisant pour que l'eau chaude parvienne à l'utilisateur (par exemple trois secondes, paramétrées en fonction de la longueur du circuit), l'électrovanne (5.40) se ferme.
g. Puis durant la phase d'utilisation, le réducteur de pression (90) régule le débit (voir détail C2 [Fig.2]) dans le tuyau de petite section (5.2), en fonction de la demande de l'utilisateur.
h. La fin de la phase d'utilisation est la fermeture du robinet (point de puisage) qui engendre une hausse de pression fermant complètement le réducteur de pression (90).

Les installations sanitaires utilisant une pompe et des tuyaux de petite section pour délivrer rapidement aux points de puisage de l'eau chaude sanitaire permettent de réaliser des économies d'énergie substantielles par rapport aux installations traditionnelles, il est possible néanmoins d'optimiser ces économies en récupérant des calories pendant et juste après la phase de puisage. La [Fig.2] en présente un exemple. Selon ce mode de réalisation, le tuyau de petite section (5.2) chemine à l'intérieur du tuyau traditionnel (5.1), il transmet ainsi ses calories à l'eau contenue dans le tuyau (5.1) durant la phase d'utilisation. En outre l'installation comporte des moyens supplémentaires notamment un vase sanitaire ou réserve (17), afin de récupérer l'eau chaude contenue dans les tuyaux après la phase d'utilisation, selon un procédé décrit à la suite de la nomenclature ci-après.

## Revendications

1. Dispositif permettant de réguler la pression d'un circuit d'eau chaude sanitaire et en conséquence un débit d'eau chaude sortant d'au moins un point de puisage faisant partie d'une installation de distribution d'eau chaude sanitaire, ledit dispositif comportant au moins une source d'eau chaude mise sous pression par une pompe (2), au moins un circuit de tuyaux de petite section (5.2) amenant l'eau chaude à au moins un point de puisage (41), et un système de régulation **caractérisé en ce que** le système de régulation comporte un réducteur de pression (90) placé en amont de chaque circuit d'eau chaude de petite section et **en ce que** le dispositif comporte des moyens pour déterminer la pression dans chaque tuyau de petite section (5.2) au niveau du ou des point(s) de puisage et pour transmettre cette information de pression au réducteur de pression correspondant (90) au(x) point(s) de puisage.

2. Dispositif selon la revendication 1 **caractérisé en ce que** les moyens de détermination de pression et de transmission d'information sont des tuyaux (5.1) plein d'eau sanitaire.

3. Dispositif selon la revendication 2 **caractérisé en ce que** le réducteur de pression (90) comporte une aiguille d'injection (5.16) mue par la pression hydraulique présente dans le tuyau (5.1), par le biais d'un piston (5.38) ou d'une membrane, l'aiguille (5.16) régulant l'ouverture ou la fermeture du pas sage du fluide au niveau d'un injecteur (5.20) en fonction de la demande au(x) point(s) de puisage.

4. Dispositif selon la revendication 3 **caractérisé en ce que** chaque réducteur de pression (90) comporte un logement (5.14) accueillant et guidant, l'aiguille (5.16) de façon à éviter que la forte pression du fluide à la sortie du régulateur exerce un effort axial sur son extrémité néfaste au bon fonctionnement du régulateur , un joint (5.18) assurant l'étanchéité entre le logement (5.14) et l'aiguille (5.16).

5. Dispositif selon la revendication 3 **caractérisé en ce que** chaque réducteur de pression (90) dispose d'un frein qui ralentit la translation de l'aiguille (5.16) à chaque changement de débit, permettant de stabiliser plus rapidement la pression et le débit au point de puisage.

6. Dispositif selon la revendication 1,2,3,4 ou 5 **caractérisé en ce que** le module de régulation comporte une électrovanne (5.40) raccordée d'un coté en amont et à proximité du ou des point(s) de puisage et de l'autre coté à la source d'eau chaude, permettant un retour de l'eau sanitaire vers la source d'eau chaude ou une réserve (17) raccordé à la source d'eau chaude.

7. Dispositif selon l'une quelconque des revendications 2 à 6 **caractérisé en ce qu'**il comprend des soupapes de sécurité (5.36) pour éviter qu'en cas de dysfonctionnement la haute pression n'endommage les composants du circuit basse pression (5.1) et (41).

8. Procédé mettant en oeuvre le dispositif selon la revendication 6 prise en combinaison avec la revendication 2 **caractérisé par** la détection d'une demande d'eau chaude au point de puisage, l'ouverture automatisée de l'électrovanne (5.40) engendrant une baisse de pression dans le tuyau (5.1), l'ouverture complète du réducteur de pression (90) permettant le transfert d'un débit d'eau chaude maximum dans le tuyau de petite section (5.2), l'arrivée de l'eau chaude au point de puisage et le retour d'une partie du débit via le tuyau (5.1) à la source d'eau chaude (20), la fermeture automatisée de l'électrovanne (5.40), la régulation du débit dans le réducteur de pression (90) durant toute la phase d'utilisation en fonction de la demande au point de puisage, la fermeture du point de puisage qui engendre une hausse de pression fermant complètement le réducteur de pression (90).

9. Procédé selon la revendication 8 **caractérisé en ce qu'**après fermeture des points de puisage, l'eau chaude contenue dans les tuyaux (5.1) et (5.2) est automatiquement remplacée par de l'eau froide pour être réintroduite dans la réserve (17), ce qui limite le gaspillage énergétique et la prolifération des bactéries.

## Patentansprüche

1. Vorrichtung, die ermöglicht, den Druck eines Brauchwarmwasser-Kreislaufs und folglich eines Warmwasserdurchflusses zu regeln, der aus mindestens einer Zapfstelle austritt, die Teil einer Brauchwarmwasser-Verteilungsanlage ist, wobei die Vorrichtung mindestens eine Warmwasserquelle, die von einer Pumpe (2) unter Druck gesetzt wird, mindestens einen Kreislauf aus Rohren mit kleinem Querschnitt (5.2), der das Warmwasser zu mindestens einer Zapfstelle (41) bringt, und ein Regelungssystem umfasst, **dadurch gekennzeichnet, dass** das Regelungssystem einen Druckreduzierer (90) umfasst, der vorgelagert vor jedem Warmwasserkreislauf mit kleinem Querschnitt platziert ist, und dadurch, dass die Vorrichtung Mittel umfasst, um den Druck in jedem Rohr mit kleinem Querschnitt (5.2) an der oder den Zapfstellen zu bestimmen und um diese Druckinformation an den entsprechenden Druckreduzierer (90) an der (den) Zapfstelle(n) zu übertragen.

2. Vorrichtung nach Anspruch 1, **dadurch gekennzeichnet, dass** die Mittel zur Druckbestimmung und zur Datenübertragung Rohre (5.1) voller Brauchwasser sind.

3. Vorrichtung nach Anspruch 2, **dadurch gekennzeichnet, dass** der Druckreduzierer (90) eine Injektionsnadel (5.16) umfasst, die durch den hydraulischen Druck, der in dem Rohr (5.1) vorhanden ist, über einen Kolben (5.38) oder eine Membran bewegt wird, wobei die Nadel (5.16) die Öffnung oder den Durchgang der Flüssigkeit an einem Injektor (5.20) in Abhängigkeit von der Nachfrage an der (den) Zapfstelle(n) reguliert.

4. Vorrichtung nach Anspruch 3, **dadurch gekennzeichnet, dass** jeder Druckreduzierer (90) eine Aufnahme (5.14) aufweist, die die Nadel (5.16) derart aufnimmt und führt, um zu vermeiden, dass der hohe Druck der Flüssigkeit am Ausgang des Reglers eine axiale Kraft auf sein Ende ausübt, die für das ordnungsgemäße Funktionieren des Reglers schädlich ist, wobei eine Dichtung (5.18) die Dichtheit zwischen der Aufnahme (5.14) und der Nadel (5.16) gewährleistet.

5. Vorrichtung nach Anspruch 3, **dadurch gekennzeichnet, dass** jeder Druckreduzierer (90) über eine Bremse verfügt, die die Translation der Nadel (5.16) bei jeder Änderung des Durchflusses verlangsamt, wodurch ermöglicht wird, den Druck und den Durchfluss an der Zapfstelle schneller zu stabilisieren.

6. Vorrichtung nach Anspruch 1, 2, 3, 4 oder 5, **dadurch gekennzeichnet, dass** das Regulierungsmodell ein Magnetventil (5.40) umfasst, das auf einer Seite vorgelagert vor und in der Nähe der Zapfstelle(n) und auf der anderen Seite an der Warmwasserquelle angeschlossen ist, wodurch ein Zurückfließen des Brauchwassers zur Warmwasserquelle oder zu einem Vorrat (17) ermöglicht wird, der mit der Warmwasserquelle verbunden ist.

7. Vorrichtung nach einem der Ansprüche 2 bis 6, **dadurch gekennzeichnet, dass** sie Sicherheitsventile (5.36) umfasst, um zu verhindern, dass der hohe Druck im Falle einer Fehlfunktion die Komponenten des Niederdruckkreislaufs (5.1) und (41) beschädigt.

8. Verfahren, das die Vorrichtung von Anspruch 6 in Kombination mit Anspruch 2 umsetzt, **gekennzeichnet durch** das Erfassen einer Nachfrage nach Warmwasser an der Zapfstelle, wobei die automatisierte Öffnung des Magnetventils (5.40) einen Druckabfall im Rohr (5.1) verursacht, das vollständige Öffnen des Druckreduzierers (90), wodurch ein maximaler Warmwasserdurchfluss in dem Rohr mit kleinem Querschnitt (5.2) ermöglicht wird, das Eintreffen des Warmwassers an der Zapfstelle und das Zurückfließen eines Teils des Durchflusses durch das Rohr (5.1) zur Warmwasserquelle (20), das automatische Schließen des Magnetventils (5.40), das Regulieren des Durchflusses in dem Druckreduzierer (90) während der gesamten Verwendungsphase in Abhängigkeit von der Nachfrage an der Zapfstelle, das Schließen der Zapfstelle, das einen Druckanstieg verursacht, wodurch der Druckreduzierer (90) vollständig geschlossen wird.

9. Verfahren nach Anspruch 8, **dadurch gekennzeichnet, dass** nach dem Schließen der Zapfstelle das Wasser, das in den Rohren (5.1) und (5.2) enthalten ist, automatisch durch kaltes Wasser ersetzt wird, um wieder in den Vorrat (17) eingeleitet zu werden, wodurch die Energieverschwendung und die Vermehrung von Bakterien begrenzt werden.

## Claims

1. A device allowing the pressure in a domestic hot water circuit to be regulated and consequentially a hot water flow-rate leaving at least one draw-off point being part of the installation for the distribution of domestic hot water, said device including at least one source of hot water pressurized by a pump (2), at least one small cross-section pipe circuit (5.2) bringing water to at least one draw-off point (41), and a regulating system **characterized in that** the regulating system includes a pressure reducer (90) placed upstream of each small-cross section hot water circuit and **in that** the device includes means for determining the pressure in each small cross-section pipe (5.2) at one or a plurality of draw-off points and for transmitting the pressure information to the pressure reducer (90) corresponding to the draw-off point(s).

2. The device according to claim 1 **characterized in that** the means for determining the pressure and for transmitting information are pipes (5.1) full of domestic water.

3. The device according to claim 2 **characterized in that** the pressure reducer (90) includes an injection needle (5.16) moved by the water pressure present in the pipe (5.1), by means of a piston (5.38) or a membrane, said needle (5.16) regulating the opening or passage of fluid at an injector (5.20) depending on the demand at the draw-off point(s).

4. The device according to claim 3 **characterized in that** each pressure reducer (90) includes a housing (5.14) receiving and guiding the needle (5.16) so as to prevent the high pressure of the fluid at the outlet of the regulator exercising an axial pressure on the end thereof, detrimental to the proper operation of the regulator, a gasket (5.18) ensuring the leak-tightness between the housing (5.14) and the needle (5.16).

5. The device according to claim 3 **characterized in that** the pressure reducer (90) includes a brake that slows the translation of the needle (5.16) at each change of flow-rate, allowing the pressure and the flow-rate at the draw-off point to be stabilized more quickly.

6. The device according to claim 1, 2, 3, 4 or 5 **characterized in that** the regulation module includes a solenoid valve (5.40) connected on one side upstream and close to the draw-off point(s) and on the other side to the hot water source allowing the domestic water to return to the hot water-source or a tank (17) connected to the hot water source.

7. The device according to any of claims 2 to 6 **characterized in that** said device comprises safety valves (5.36) to prevent, in case of malfunction, the high pressure from damaging the components of the low-pressure circuit (5.1) and (41).

8. A method implementing the device according to claim 6 in combination with claim 2 **characterized by** the detection of a demand for hot water at the draw-off point, the automated opening of the solenoid valve (5.40) leading to a low pressure in the pipe (5.1), the complete opening of the pressure reducer (90) allowing the maximum flow-rate of hot water to be transferred into the small cross-section pipe (5.2), the hot water inlet at the draw-off point and the return of a part of the flow-rate via the pipe (5.1) to the hot water source (20), the automated closing of the solenoid valve (5.40), the regulation of the flow-rate in the pressure reducer (90) throughout the usage phase depending on the demand at the draw-off point, the closing of the draw-off point that leads to a high pressure completely closing the pressure reducer (90).

9. The method according to claim 8 **characterized in that** after the closing of the draw-off points, the hot water contained in the pipes (5.1) and (5.2) is automatically replaced by cold water to be fed back into the tank (17) which limits the waste of energy and the proliferation of bacteria.
